# EUROPÄISCHE PATENTSCHRIFT

(11) **EP 0 923 500 B1**
(45) Veröffentlichungstag und Bekanntmachung des Hinweises auf die Patenterteilung: **14.08.2002**
(21) Anmeldenummer: 97950196.2
(22) Anmeldetag: 16.11.1997
(51) Int. Cl.: B65H 27/00

(54) **VERFAHREN UND VORRICHTUNG ZUM ELEKTROSTATISCHEN AUFLADEN**
METHOD AND DEVICE FOR ELECTROSTATIC CHARGING
PROCEDE ET DISPOSITIF DE CHARGEMENT ELECTROSTATIQUE

(30) Priorität: 02.04.1997 DE 19713662
(43) Veröffentlichungstag der Anmeldung: 23.06.1999
(73) Patentinhaber: Eltex-Elektrostatik Gesellschaft mbH, D-79576 Weil am Rhein (DE)
(72) Erfinder: HAHNE, Ernst, August, CH-4123 Allschwil (CH); KÜNZIG, Hermann, D-79575 Weil am Rhein (DE); KNOPF, Franz, D-77815 Bühl (DE)
(74) Vertreter: Säger, Manfred, Dipl.-Ing.
(86) Internationale Anmeldenummer: EP9706387
(87) Internationale Veröffentlichungsnummer: WO9843904

(56) Entgegenhaltungen:
- EP-A- 0 378 350
- WO-A-93/04235
- DE-A- 3 117 419
- US-A- 3 773 234
- US-A- 5 605 607
- PATENT ABSTRACTS OF JAPAN vol. 012, no. 120 (M-685), 14.April 1988 & JP 62 244860 A (INAHATA KENKYUSHO:KK), 26.Oktober 1987,

## Beschreibung

Die Erfindung betrifft eine Vorrichtung zum elektrostatischen Aufladen der beiden Außenseiten von zumindest einer Materialbahn mit Ladungen entgegengesetzter Polarität gemäß dem Oberbegriff der Nebenansprüche.

Eine solche gattungsgemäße Vorrichtung ist bekannt (EP-A-0 378 350) und offenbart eine Vorrichtung zum elektrostatischen Aufladen der beiden Außenseiten von zumindest einem langsam transportierten Materialbogen mit Ladung entgegengesetzter Polarität vor dem Weiterverarbeiten des zumindest einen Bogens, wobei dieser durch den Spalt eines Paars zueinander parallel und mit geringem Abstand zueinander angeordneter Walzen geführt ist, und die Vorrichtung zum elektrostatischen Aufladen von dem Paar Walzen gebildet ist und wobei zum elektrostatischen Aufladen des äußeren Umfangsbereiches der Walzen jede Walze an eine Hochspannungsquelle anschließbar ist. Dabei ist der genaue Aufbau der Walzen nicht offenbart, jedoch die Möglichkeit, deren Umfangsbereich aufzuladen.

Es sind weiterhin Walzen, deren äußere Umfangsbereiche durch Induktion eloktrostatisch aufladbar sind und die zum Transport von Materialbögen dienen, bekannt (US-A-3 773 234).

Es ist ferner eine Vorrichtung zum elektrostatischen Aufladen bekannt (DE-31 17 419 A1). Hierbei werden mehrere endlose, schnell laufende Materialbahnen zu einem Strang zusammengeführt und nur die beiden Außenseiten mittels einer als Korona-Aufladeelektroden ausgebildeten Vorrichtung zum elektrostatischen Aufladen nach dem ersten Paar von Walzen mittels einer Hochspannungsquelle von 30 kV aufgeladen.

Von Nachteil bei dieser bekannten Vorrichtung ist die räumlich nicht sehr gezielte Aufladung der beiden Außenseiten der Materialbahnen. So vagabundiert ein Größteil der aufgeladenen Teilchen im gesamten Bereich, wo die Aufladung stattfindet. Hieraus resultiert ein schlechter Wirkungsgrad bei der Aufladung. Außerdem besteht die Gefahr, daß bei ungünstigen Umgebungsbedingungen die Korona-Aufladeelektroden verschmutzen und ihren Dienst demzufolge versagen. Der Putzaufwand kann sehr beträchtlich sein.

Der Erfindung liegt die Aufgabe zugrunde, eine gattungsgemäße Vorrichtung gemäß dem Oberbegriff der Nebenansprüche vorzuschlagen, mittels der ein gezielteres Aufladen mit besserem Wirkungsgrad möglich ist.

Diese Aufgabe wird bei der gattungsgemäßen Vorrichtung erfindungsgemäß durch die Gegenstände der beiden Nebenansprüche gelöst.

Bei der gattungsgemäßen Vorrichtung wird erfindungsgemäß die Aufladung durch die von dem Paar Walzen gebildete Vorrichtung bei dem ersten Gegenstand der Erfindung von innen her durchgeführt, wobei jede Walze über einem Stahlmantel einen begrenzt elektrisch leitfähigen (sogenannten halbleitenden) Belag aufweist und -zum elektrischen Aufladen des begrenzt leitfähigen Belags- der Stahlmantel jeder Walze an eine positive bzw. negative Hochspannungsquelle anschließbar ist. Bei der erfindungsgemäßen Vorrichtung ist wegen der Zuführung der Spannung von innen her auch insbesondere der nachträgliche Einbau in vorhandenen Anlagen zur Verarbeitung von insbesondere endlosen und schnell bewegten Materialbahnen, vorzugsweise aus Kunststoff oder Papier mit einer Hochspannungsquelle bei 3 bis 7 kV möglich. Somit wird auch mit Bezug auf den Stand der Technik mit beträchtlich geringeren Spannungen gearbeitet. Außerdem erfolgt die Aufladung genau an jener aufzuladenden Stelle, nämlich an den Außenseiten der zumindest einen Materialbahn, wodurch sich ein im Vergleich zum Stand der Technik erheblich besserer Wirkungsgrad ergibt. Schließlich ist wegen des Fortfalls von Korona-Aufladeelektroden ein Reinigungsaufwand für diese vollständig entbehrlich, so daß sich auch im Betrieb geringere Kosten wegen Stillstandzeiten der Anlage ergeben.

Zweckmäßig ist bei diesem ersten Gegenstand der Erfindung die Achse oder Welle der Walze elektrisch leitend mit dem Stahlmantel verbunden und von dem Maschinenrahmen für die Walze elektrisch isoliert. Zum elektrischen Aufladen des begrenzt leitfähigen Belages wird die elektrische Hochspannung an die Achse oder Welle gelegt, die zu diesem Zweck einen Anschluß aufweist. Dieser kann entweder ein fester Anschluß an der Achse oder als ein an der Stirnseite der Welle anzuordnendes Drucklager ausgebildet sein.

Bei dem alternativen Gegenstand der Erfindung ist es auch möglich, daß konzentrisch zu der Achse oder Welle der Walze neben dieser eine Primärspule bezüglich des Maschinenrahmens fest und konzentrisch zu der Achse oder Welle der Walze an dessen einer Stirnseite eine Sekundärspule mit dieser umlaufend fest angebracht ist und daß deren einer Anschluß an die Achse oder Welle und deren anderer Anschluß über eine Gleichrichterschaltung an dem Stahlmantel angeschlossen ist.

Weitere Ausgestaltungen des alternativen Gegenstandes der Erfindung sind in den restlichen Unteransprüchen gekennzeichnet.

Drei Ausführungsbeispiele der Erfindung werden nachfolgend unter Bezugnahme auf die Zeichnung näher erläutert. In dieser zeigt:
- Figur 1: eine erste Ausführungsform der erfindungsgemäßen Vorrichtung, im schematischen Querschnitt und teilweise abgebrochener Darstellung;
- Figur 2: eine zweite Ausführungsform der erfindungsgemäßen Vorrichtung, im schematischen Querschnitt und teilweise abgebrochener vereinfachter Darstellung; und
- Figur 3: eine dritte Ausführungsform der erfindungsgemäßen Vorrichtung, in teilweise ab- und ausgebrochener vereinfachter Darstellung.

Jede der beiden Walzen 5 gemäß Fig. 1 weist eine feststehende Achse 6 in der ersten Ausführungsform gemäß Fig. 1 sowie einen Stahlmantel 7 auf, über dem insgesamt mit 8 bezeichneter, begrenzt leitfähiger Belag als Oberfläche angeordnet ist, welcher elektrisch aufladbar ist. Zwischen der Achse 6 und dem Stahlmantel 7 ist ein insgesamt mit 9 bezeichnetes Kugellager vorgesehen. Zwischen den beiden parallel zueinander angeordneten Walzen ist ein Spalt 50 vorhanden.

Die Achse der Walze 5 ist in einem insgesamt mit 10 bezeichneten Maschinenständer in einer insgesamt mit 11 bezeichneten elektrischen Isolierung gelagert. Die Abstände 12 und 13 sind ausreichend, um Entladungen oder Spannungsüberschläge zu verhindern.

Die Stirnseite 16 der Achse 6 ist mit einem insgesamt mit 15 bezeichneten Generator und einer Meßeinrichtung 16 mit einem Anschluß 17 angeschlossen, wobei die zu dem Anschluß 17 führende Leitung über einen Widerstand 18 geerdet ist. Der Maschinenständer 10 ist, wie schematisch mit 19 bezeichnet, ebenfalls geerdet.

Das Ausführungsbeispiel gemäß Fig. 2 unterscheidet sich von jenem gemäß Fig. 1, als nur eine der beiden Walzen gezeigt und die dortige Achse 6 nunmehr als Welle 20 ausgebildet ist, die starr über ein elektrisch leitendes Zwischenstück 21 mit dem Stahlmantel 7 verbunden ist.

Dafür ist die Welle 20 vom Maschinenständer 10 entweder über ein elektrisch isolierendes Kugellager 22 oder eine gesonderte Isolierung 11 verbunden. Es ist auch möglich, ein normales, elektrisch leitendes Kugellager zu verwenden und zwischen diesem und dem Maschinenständer 10 eine elektrisch isolierende Hülse 11 vorzusehen.

Ferner ist an der Stirnseite 14 der Welle 20 ein insgesamt mit 23 bezeichnetes Drucklager als Anschluß vorgesehen, welches elektrisch leitend ist und an dessen Außenseite der Anschluß 17 des Hochspannungsgenerators 15 über die Meßeinrichtung 16 angebracht ist.

Bei beiden Ausführungsformen gemäß Fig. 1 und 2 ist sichergestellt, daß die über die Achse 6 oder Welle 20 angelegte Hochspannung einerseits nicht in den Maschinenraum 10 wegen der elektrischen Isolierung 11 gelangen kann, andererseits die Hochspannung auf den begrenzt leitfähigen Belag 8 der Walze 5 von innen her gelangen kann.

Die weitere, dritte Ausführungsform gemäß Fig. 3 weist auch zwei Walzen unter Bildung eines Spaltes auf, von denen aber aus Gründen der besseren Übersicht nur eine Walze wie jene auf, wie sie in den Fig. 1 und 2 beschrieben sind, gezeigt ist. Ferner ist konzentrisch zur Welle 6 der Walze 5 neben dieser auf der einen Stirnseite 112 eine insgesamt mit 113 bezeichnete erste Aufnahmevorrichtung als magnetisierbarer Kern mit einer Sekundärspule 114 sowie eine zweite Sekundärspule 115 jeweils konzentrisch zur Welle 6 angeordnet.

Konzentrisch zu der Welle 6 ist eine weitere Aufnahmevorrichtung 116 als magnetisierbarer Kern zur Aufnahme einer ebenfalls zur Welle 6 konzentrischen Primärspule 117 mit elektrischen Anschlüssen 1 und 2 sowie eine zwischen dieser und der Welle 6 angeordneten zweiten Primärspule 18 mit elektrischen Anschlüssen 3 und 4 angeordnet. Die Aufnahmevorrichtung 116 ist mittels eines Zapfens 119, der in eine bezüglich des Maschinenrahmens feste Verankerung 120 eingreift, bezüglich der Welle 6 drehbar und weist auf seiner Innenseite ein insgesamt mit 121 bezeichnetes Kugellager auf, so daß sich diese zwar drehen kann, der magnetisierbare Kern jedoch infolge des Zapfens 119 und der Verankerung 120 bezüglich der ersten Aufnahmeeinrichtung 113 drehfest gehalten werden kann.

Auf der Sekundärseite der ersten Aufnahmevorrichtung 113 ist ferner noch eine Gleichrichterschaltung 122 sowie eine Glättungsschaltung 123 vorgesehen, die mit ihrem Ausgang mit dem begrenzt leitfähigen Belag 8 verbunden ist.

Der elektrische Anschluß 2 der Primärspule 117 ist geerdet, wohingegen der elektrische Anschluß 1 an einen Wechselspannungsgenerator anschließbar ist. Die beiden elektrischen Anschlüsse 3 und 4 der zweiten Primärspule 118 sind an die Eingänge einer Regelschaltung anschließbar, welche die Größe der Ausgangsspannung und/oder deren Frequenz - in ansich bekannter Weise - ändern kann.

Die Sekundärspule 114 ist mit ihrer einen Seite geerdet. Dasselbe gilt auch für die zweite Sekundärspule 115. Beide Sekundärspulen 114, 115 sind parallel geschaltet. Beiden Spulen ist zunächst die Gleichrichterschaltung 122 zum Gleichrichten des Wechselstromes nachgeordnet. Hinter der Gleichrichterschaltung 122 ist die Glättungsschaltung 123, z.B. in Form eines LC-Filters, wie ansich bekannt, angeordnet. Der Ausgang der Glättungsschaltung 123 ist mit dem begrenzt leitfähigen stahlmantel 7 der Walze 5 verbunden.

Im Betrieb werden die Sekundärspule 114 gegenüber der Primärspule 117 bewegt. Über den Luftspalt zwischen den beiden magnetisierbaren Kernen der Aufnahmevorrichtung 113 und 116 kann also die Wechselspannung der Primärspule 117 eine Sekundärspannung in der Sekundärspule 114 induzieren, die über die Gleichrichterschaltung 122 gleichgerichtet und die Glättungsschaltung 123 geglättet direkt dem begrenzt leitfähigen Belag 8 zugeführt wird. Die induzierte Spannung der Sekundärspule 114 wird durch die zweite Sekundärspule 115 abgenommen und auf die zweite Primärspule 118 im umgekehrten Sinne induziert, die mit ihren elektrischen Anschlüssen 3 und 4 an eine Regelschaltung anschließbar ist, welche die Wechselspannungsquelle dergestalt steuern kann, daß an dem begrenzt leitfähigen Belag 8 der Walze 5 stets die gleiche Gleichspannung anliegt.

## Patentansprüche

1. Vorrichtung zum elektrostatischen Aufladen der beiden Außenseiten von zumindest einer Materialbahn mit Ladung entgegengesetzter Polarität, vor dem Weiterverarbeiten der zumindest einen Materialbahn, wobei diese durch den Spalt eines Paars zueinander parallel und mit geringem Abstand zueinander angeordneter Walzen (5) geführt ist, wobei die Vorrichtung zum elektrostatischen Aufladen von dem Paar Walzen (5) gebildet ist, **dadurch gekennzeichnet, daß** jede Walze über einem äußeren Stahlmantel (7) einen begrenzt elektrisch leitfähigen Belag (8) aufweist, daß zum elektrischen Aufladen des begrenzt leitfähigen Belags in dem Spalt (50) der Stahlmantel (7) jeder Walze (5) an eine positive bzw. negative Hochspannungsquelle anschließbar ist, daß die mit einer Achse (6) oder Welle (20) versehene Walze (5) in einem Maschinenrahmen (10) angeordnet ist, daß die Achse (6) oder die Welle (20) der Walze (5) durch ein elektrisch leitendes Lager mit dem Stahlmantel (7) verbunden und von dem Maschinenrahmen (10) elektrisch isoliert ist, daß die Größe des Spaltes (50) zwischen den Walzen (5) einstellbar ist und daß die Walzen (5) an die beiden Außenseiten der zumindest einen Materialbahn mit einstellbarer Kraft angedrückt sind.

2. Vorrichtung nach Anspruch 1, **dadurch gekennzeichnet, daß** die elektrische Hochspannung über einen Anschluß anlegbar ist, der als ein an der Stirnseite (14) der Welle (20) angeordnetes Drucklager (23) ausgebildet ist.

3. Vorrichtung zum elektrostatischen Aufladen der beiden Außenseiten von zumindest einer Materialbahn mit Ladung entgegengesetzter Polarität, vor dem Weiterverarbeiten der zumindest einen Materialbahn, wobei diese durch den Spalt eines Paars zueinander parallel und mit geringem Abstand zueinander angeordneter Walzen (5) geführt ist, wobei die Vorrichtung zum elektrostatischen Aufladen von dem Paar Walzen (5) gebildet ist, **dadurch gekennzeichnet, daß** jede Walze über einem äußeren Stahlmantel (7) einen begrenzt elektrisch leitfähigen Belag (8) aufweist, daß zum elektrischen Aufladen des begrenzt leitfähigen Belags in dem Spalt (50) der Stahlmantel (7) jeder Walze (5) an eine positive bzw. negative Hochspannungsquelle anschließbar ist, daß konzentrisch zu der Achse oder Welle (6) der Walze (5) neben dieser eine Primärspule (117) bezüglich des Maschinenrahmens (10, 120) fest angeordnet ist, daß konzentrisch zu der Achse oder Welle (6) der Walze (5) an dessen einer Stirnseite (112) eine Sekundärspule (114) mit dieser umlaufend fest angebracht ist, daß deren einer Anschluß an die Achse oder Welle (6) und deren Anschluß über eine Gleichrichterschaltung (122) an den Stahlmantel (7) (8) angeschlossen ist und daß die Größe des Spaltes (50) zwischen den Walzen (5) einstellbar ist und daß die Walzen (5) an die beiden Außenseiten der zumindest einen Materialbahn mit einstellbarer Kraft angedrückt sind.

4. Vorrichtung nach Anspruch 3, **dadurch gekennzeichnet, daß** zwischen der Gleichrichterschaltung (122) und dem begrenzt leitfähigen Belag (8) eine Glättungsschaltung (123) für den pulsierenden Gleichstrom angeordnet ist.

5. Vorrichtung nach Anspruch 3 oder 4, **dadurch gekennzeichnet, daß** der Primärspule (117) eine zweite Primärspule (118) und der Sekundärspule (114) eine mit dieser umlaufende, zu dieser parallel geschaltete zweite Sekundärspule (115) zugeordnet ist, die der zweiten Primärspule (118) gegenüberliegt.

## Claims

1. Apparatus for the electrostatic charging of the two outward sides of at least one web of material with charges of opposite polarity, before further processing of the at least one web of material, wherein same is guided through the gap of a pair of rollers (5) which are arranged parallel to each other and at a small spacing from each other, where the electrostatic charging apparatus is formed by the pair of rollers (5), **characterised in that** each roller has over an outer steel shell a limitedly electrically conductive covering (8), that for electrical charging of the limitedly conductive covering in the gap (50) the steel shell (7) of each roller (5) is connectable to a positive or negative high-voltage source, that the roller (5) which is provided with a spindle (6) or a shaft (20) is arranged in a machine frame (10), that the spindle (6) or the shaft (20) of the roller (5) is connected by an electrically conducting bearing to the steel shell (7) and electrically insulated from the machine frame (10), that the size of the gap (50) between the rollers (5) is adjustable and that the rollers (5) are pressed with an adjustable force against the two outward sides of the at least one web of material.

2. Apparatus according to claim 1 **characterised in that** the electrical high voltage can be applied by way of a connection which is in the form of a thrust bearing (23) arranged at the end (14) of the shaft (20).

3. Apparatus for the electrostatic charging of the two outward sides of at least one web of material with charges of opposite polarity, before further processing of the at least one web of material, wherein same is guided through the gap of a pair of rollers (5) which are arranged parallel to each other and at a small spacing from each other, where the electrostatic charging apparatus is formed by the pair of rollers (5), **characterised in that** each roller has over an outer steel shell a limitedly electrically conductive covering (8), that for electrical charging of the limitedly conductive covering in the gap (50) the steel shell (7) of each roller (5) is connectable to a positive or negative high-voltage source, that a primary coil (117) is arranged fixedly with respect to the machine frame (10, 120) concentrically with respect to the spindle or shaft (6) of the roller (5) beside same, that a secondary coil (114) is arranged fixedly rotating with the roller (5) concentrically with respect to the spindle or shaft (6) of the roller (5) at the one end (112) thereof, that a connection thereof is connected to the spindle or shaft (6) and the connection thereof is connected by way of a rectifier circuit (122) to the steel shell (7) (8), and that the size of the gap (50) between the rollers (5) is adjustable and that the rollers (5) are pressed with an adjustable force against the two outward sides of the at least one web of material.

4. Apparatus according to claim 3 **characterised in that** a smoothing circuit (123) for the pulsating direct current is arranged between the rectifier circuit (122) and the limitedly conductive covering (8).

5. Apparatus according to claim 3 or claim 4 **characterised in that** associated with the primary coil (117) is a second primary coil (118) and associated with the secondary coil (114) is a second secondary coil (115) which rotates therewith and which is connected in parallel therewith and which is in opposite relationship to the second primary coil (118).

## Revendications

1. Dispositif pour charger d'électricité statique les deux faces extérieures d'au moins une bande de matière avec des charges de polarités opposées, avant le traitement ultérieur de l'au moins une bande de matière, dans lequel cette bande passe à travers la fente d'une paire de cylindres (5) disposés parallèlement entre eux et à une petite distance d'écartement mutuel, le dispositif pour charger d'électricité statique étant formé de la paire de cylindres (5), **caractérisé en ce que** chaque cylindre présente, sur une paroi latérale extérieure (7) en acier, un revêtement (8) qui est conducteur de l'électricité à un degré limité, **en ce que**, pour charger électriquement le revêtement conducteur à un degré limité dans la fente (50), la paroi latérale en acier (7) de chaque cylindre (5) peut être connectée à une source de haute tension positive ou négative respectivement, **en ce que** le cylindre (5) muni d'un axe (6) ou d'un arbre (20) est disposé dans un bâti de machine (10), **en ce que** l'axe (6) ou l'arbre (20) du cylindre (5) est connecté à la paroi latérale en acier (7) par un palier conducteur de l'électricité et est isolé électriquement du bâti (10) de la machine, **en ce que** la dimension de la fente (50) entre les cylindres (5) est réglable et **en ce que** les cylindres (5) sont pressés contre les deux faces opposés de l'au moins une bande de matière avec une force réglable.

2. Dispositif selon la revendication 1, **caractérisé en ce que** la haute tension électrique peut être appliquée par l'intermédiaire d'une connexion qui est constituée par un palier de butée (23) disposé au droit du côté frontal (14) de l'arbre (20).

3. Dispositif pour charger d'électricité statique les deux faces extérieures d'au moins une bande de matière avec des charges de polarités opposées, avant le traitement ultérieur de l'au moins une bande de matière, dans lequel cette bande passe à travers la fente d'une paire de cylindres (5) disposés parallèlement entre eux et à une petite distance d'écartement mutuel, le dispositif pour charger d'électricité statique étant formé de la paire de cylindres (5), **caractérisé en ce que** chaque cylindre présente, sur une paroi latérale extérieure (7) en acier, un revêtement (8) qui est conducteur de l'électricité à un degré limité, **en ce que**, pour la charge électrique du revêtement conducteur à un degré limité dans la fente (50), la paroi latérale en acier (7) de chaque cylindre (5) peut être connectée à une source de haute tension positive ou négative respectivement, **en ce que**, concentriquement à l'axe ou arbre (6) du cylindre (5), est disposée, à côté de ce cylindre une bobine primaire (117) fixe par rapport au bâti (10, 120) de la machine, **en ce que** concentriquement à l'axe ou arbre (6) du cylindre (5), est prévue une bobine secondaire (114) montée au droit d'un de ses côtés frontaux (112), qui en est solidaire en rotation, **en ce qu'**une de ses connexions est connectée à l'axe ou arbre (6) et que la connexion de ce dernier est connectée à la paroi latérale en acier (7) (8) à travers un circuit redresseur (122), **en ce que** la dimension de la fente (50) entre les cylindres (5) est réglable et **en ce que** les cylindres (5) sont pressés contre les deux faces opposés de l'au moins une bande de matière avec une force réglable.

4. Dispositif selon la revendication 3, **caractérisé en ce qu'**un circuit de lissage (123) pour le courant continu pulsatoire est agencé entre le circuit redresseur (122) et le revêtement conducteur à un degré limité (8).

5. Dispositif selon la revendication 3 ou 4, **caractérisé en ce qu'**à la bobine primaire (117) est associée une deuxième bobine primaire (118) et qu'à la bobine secondaire (114) est associée une deuxième bobine secondaire (115) qui tourne avec elle et est connectée en parallèle avec elle, et qui fait face à la deuxième bobine primaire (118).
